# EUROPÄISCHE PATENTSCHRIFT

(11) **EP 0 313 056 B1**
(45) Veröffentlichungstag und Bekanntmachung des Hinweises auf die Patenterteilung: **16.12.1992**
(21) Anmeldenummer: 88117524.4
(22) Anmeldetag: 21.10.1988
(51) Int. Cl.: E06B 1/08

(54) **Profiliertes Bekleidungsteil für eine Türzarge aus Naturholz**
Profiled furnishing part for doorpost in natural wood
Elément de revêtement profilé en bois naturel pour chambranle de porte

(30) Priorität: 21.10.1987 DE 3735593
(43) Veröffentlichungstag der Anmeldung: 26.04.1989
(73) Patentinhaber: Nehlig, Albert, D-66440 Blieskastel (DE)
(72) Erfinder: Nehlig, Albert, D-66440 Blieskastel (DE)
(74) Vertreter: Flaccus, Rolf-Dieter, Dr.

(56) Entgegenhaltungen:
- DE-A- 2 127 432
- DE-A- 2 749 247
- DE-A- 3 504 665
- DE-C- 235 500

## Beschreibung

Die Erfindung betrifft ein profiliertes Bekleidungsteil für eine Türzarge aus Naturholz, wie sie beispielsweise durch die DE 35 04 665 A1 bekanntgeworden ist. Derartige Naturholz-Türzargen finden in zunehmendem Maße wieder Verwendung, nachdem in den letzten Jahrzehnten aus Preisgründen die Verwendung von kunststoff-beschichteten Spanplatten als Ausgangswerkstoff vorherrschend war. Nun ist es jedoch allgemein bekannt, daß brettartige Holzbauteile sich im Laufe der Zeit verziehen und/oder Risse bilden können, da Holz ein lebender Werkstoff ist. Hinzu kommt, daß angelieferte Holzbretter, aus denen Bekleidungsteile in einer Breite von über 5 cm herausgeschnitten werden müssen, in mehr oder weniger großer Verteilung Aststellen aufweisen, die nicht gerne gesehen werden. Beim Zuschnitt der Bretter für Bekleidungsteile von Naturholz-Türzargen muß daher darauf geachtet werden, daß innerhalb der gewünschten Breite und der erforderlichen Länge das Holz fehlerfrei ist. Dies bedeutet, daß nur ein Teil von angelieferten Brettern für den angegebenen Zweck verwendbar ist. Das restliche Material ist Abfall oder wird anderen Zwecken zugeführt, die kein astfreies Holz erfordern. Dieses abfallträchtige Auswählen von astfreien Bereichen angelieferter Holzbretter verteuert Natur-Türzargen nicht unerheblich.

Die Erfindung hat sich die Aufgabe gestellt, ein profiliertes Bekleidungsteil für eine Türzarge aus Naturholz zu schaffen, das in jeder beliebigen Breite kostengünstiger herstellbar ist als bisher, ohne daß im Laufe der Zeit ein Verziehen oder eine Rißbildung zu befürchten ist, und dessen Zuschnitt und Verarbeitung eine wirtschaftlichere Nutzung des als Ausgangsmaterial zur Verfügung stehenden Schnittholzes unter Verringerung von Holzabfall ermöglicht.

Die Lösung dieser Aufgabe besteht bei einem profilierten Bekleidungsteil für eine Türzarge aus Naturholz der Eingangs genannten Art, wobei dieses in Längsrichtung und im Grunde einer Profilrille in zwei Einzelleisten unterteilt ist, die über Nut und Feder aneinander fügbar und an ihrer der Sichtseite gegenüberliegenden Rückseite durch U- förmige Hafteln (Klammern) miteinander verbunden sind gemäß der Efindung darin, daß die Einzelleisten an ihrer der Sichtseite gegenüberliegenden Rückseite mit Schlitzen versehen sind, in die die Schenkel von U- förmigen Stahl-Federklammern einführbar sind, daß die Nut- und Federverbindung der Einzelleisten in der Nähe deren Rückseite verläuft und daß die Tiefe der rückwärtigen Schlitze den Abstand der Nut- und Federverbindung von der Rückseite übersteigt.
Mit Vorteil kann durch die erfindungsgemäße Ausgestaltung des profilierten Bekleidungsteiles jeder Einzelleiste eine derart begrenzte Breite gegeben werden, daß ein Verziehen oder eine Rißbildung nicht mehr zu erwarten ist, wie auch die Fehlerquote hinsichtlich der unerwünschten Aststellen kleiner wird, je weniger breit ein brettartiger Ausschnitt ist.

Dementsprechend kann mehr Ausgangsmaterial verwertet werden, wodurch die Wirtschaftlichkeit der Herstellung deutlich verbessert wird. Indem die Profilierung des Bekleidungsteils, wie ansich bekannt, so ausgeführt ist, daß die Trennfuge zwischen zwei Einzelleisten im Grunde einer Profilrinne verläuft, bleibt diese Trennfuge dadurch nicht sichtbar, daß erfindungsgemäß die von den Schenkeln der Federklammern ausgehenden Klemmkräfte gegenüber der in der Nähe der Rückseiten benachbarter Einzelleisten verlaufenden Nut- und Federverbindung gegensinnig drehende Momentkräfte ausüben, durch die die aneinander gefügten Einzelleisten gerade im Bereich der Sichtseite stark zusammengepreßt werden. Für Wand- und Deckentäfelung ist es bekannt, benachbarte Einzelbretter über Nut und Feder aneinander zu fügen und von der Sichtseite her durch eintreibbare Hafteln (Klammern) zu verbinden. Auch läuft hierbei die Trennfuge zwischen benachbarten Einzelbrettern im Grunde einer Profilrinne auf der Sichtseite (DE - PS 235 500). Diese Hafteln (Klammern) sind aus vergleichsweise dünnem Stahlblech oder Draht mit U-förmig gebogenen Krallen ausgebildet und mit diesen in die Holztäfelung eingetrieben. Zwar können diese Hafteln (Klammern) zwei mit Nut- und Federverbindung zusammenstoßende sogenannte Riemen zusammenhalten, sie sind jedoch nicht in der Lage, beim Arbeiten des Holzes ein Aufklaffen der Trennfuge zu verhindern, weil sie keine gegenüber der Nut- und Federverbindung gegensinnig drehende Momentkräfte auszuüben vermögen. Für die Herstellung eines profilierten Bekleidungsteiles für eine Türzarge aus Naturholz ist daher der Zusammenhalt einer Nut- und Federverbindung mittels Hafteln (Klammern) in der vorbekannten Art und Weise ungeeignet.
Zum raschen Zusammenfügen von Bauelementen aus Holz ist es auch bekannt, statt der einzutreibenden Haften Federklammern zu verwenden, die in Schlitze benachbarter Bauelemente eingreifen (DE - PS 937 614). Eine zusätzliche Nut- und Federverbindung ist dadurch geschaffen, daß eine Feder aus Holz eingetrieben wird, die einen Querschnitt hat, der in Form von zwei mit den verengten Seiten aneinandergefügten korrespondierenden Nuten in benachbarten Bauteilen entspricht. Die Schenkel der Federklammern reichen nicht über die Nut- und Federverbindung hinaus und dienen nur als zusätzliches Verbindungselement.

Nach einem weiteren Erfindungsvorschlag haben die Einzelleisten zweckmäßig unterschiedliche Breite, wobei die breitere Einzelleiste als für sich allein montierbare Bekleidungsleiste ausgeführt ist, d. h. auch die äußere, mit der Nut oder der Feder versehene Anschlagfläche für die zweite Einzelleiste ist als zur Sichtseite gehörend oberflächenbehandelt. Auf diese Weise können beide Einzelleisten zusammengeklammert in Wohnräumen als Türzargenteile eingesetzt werden, wogegen für untergeordnete Räume eine Türzarge schmalerer Breite vorgesehen werden kann, die lediglich als Bekleidungsteile die breitere Einzelleiste umfaßt. Diese Wahlmöglichkeit zwischen breiteren und schmaleren Bekleidungsteilen einer Türzarge kann somit an einem einzigen Grundmodell verwirklicht werden, sogar an ein und derselben Türzarge mit einer breiten, zweiteiligen Bekleidungsleiste zu dem einen Raum und mit einer schmaleren, holzsparenden Bekleidungsleiste zu dem anderen Raum hin.

In der Zeichnung ist ein Ausführungsbeispiel eines profilierten Bekleidungsteils für eine Türzarge aus Naturholz dargestellt. Das Bekleidungsteil besteht aus den Einzelleisten 8, 9 mit einer Profilierung auf der Sichtseite 7, die mittels einer Nut- und Federverbindung 4 und U-förmigen Federklammern 6 aus Stahl aneinandergefügt sind. Die Trennfuge 10 zwischen den beiden Einzelleisten 8, 9 verläuft im Grunde einer Profilrinne 11. An der der Sichtseite 7 gegenüberliegenden Rückseite sind schmale Schlitze 5 in die Einzelleisten eingearbeitet, in die die Schenkel 6a der Federklammern 6 eingreifen.

Die Einzelleisten 8 und 9 haben unterschiedliche Breite, wobei die breitere Einzelleiste 8 als für sich allein montierbare Bekleidungssleiste ausgeführt ist. Hierzu hat die Einzelleiste 8 eine angeleimte Querleiste 8a, die in einen Schlitz des nicht dargestellten Futters der Türzarge eingreift.

Die Nut- und Federverbindung 4 ist in der Nähe der der Sichtfläche 7 gegenüberliegenden Rückseite der zweiteiligen Bekleidungsleiste angeordnet, wobei die Tiefe der rückwärtigen Schlitze 5 den Abstand A der Nut- und Federverbindung 4 von der Rückseite übersteigt. Hierdurch üben die gegeneinander gerichteten Klemmkräfte F der Stahl- Federklammern 6 auf die Einzelleisten 8, 9 Drehmomente aus, die um die Nut- und Federverbindung 4 drehen und die Einzelleisten besonders im Bereich der Trennfuge 10 an der Sichtseite 7 hebelartig zusammenpressen, so daß hier nie eine auseinanderklaffende Trennfuge sichbar sein kann.

Die Rückseiten der Einzelleisten 8, 9 sind zweckmäßig bis auf randseitig stehenbleibende Stege 12, 13 ausgenommen, gegen die die eingesetzten Federklammern anschlagen. Es ergeben sich hierdurch Lücken 14 sum Einführen einer Schraubenzieherklinge, um die Stahl-Federklammern 6 und damit die schmalere äußere Einzelleiste 9 lösen zu können. Eine Türzarge kann daher auch lediglich mit der Einzelleiste 8 als Bekleidungsteil aufgebaut werden, wozu die Einzelleiste 8 auch im Bereich der Trennfuge 10 wie an der Sichtseite 7 oberflächenbehandelt ist.

## Patentansprüche

1. Profiliertes Bekleidungsteil für eine Türzarge aus Naturholz, wobei dieses in Längsrichtung und im Grunde einer Profilrille (11) in zwei Einzelleisten (8,9) unterteilt ist, die über Nut und Feder (4) aneinanderfügbar und an ihrer der Sichtseite (7) gegenüberliegenden Rückseite durch U-förmige Hafteln (Klammern) miteinander verbunden sind,
**dadurch gekennzeichnet,**
daß die Einzelleisten (8,9) an ihrer der Sichtseite (7) gegenüberliegenden Rückseite mit Schlitzen (5) versehen sind, in die die Schenkel (6a) von U-förmigen Stahl-Federklammern (6) einführbar sind, daß die Nut-und Federverbindung (4) der Einzelleisten (8,9) in der Nähe deren Rückseite verläuft und daß die Tiefe der rückwärtigen Schlitze (5) den Abstand (A) der Nut- und Federverbindung (4) von der Rückseite übersteigt.

2. Bekleidungsteil nach Anspruch 1, dadurch gekennzeichnet, daß die Einzelleisten (8,9) unterschiedliche Breite haben und die breitere Einzelleiste (8) als für sich allein montierbare Bekleidungsleiste ausgeführt ist.

## Claims

1. Profiled furnishing part for door post out of natural wood being devided into two single rails (8,9) lengthwise in a sort of profiled groove (11) which can be joined by groove and tongue feather (4) and are connected by U-shaped clips at their back side opposite to the visible side (7), marked by the facts that, the single rails (8,9) have slits (5) at their back side opposite to the visible side (7) into which the legs (6a) of U-shaped steel spring clips (6) can be slid so that the groove and tongue feather connection (4) of the single rails (8,9) runs near their back side and so that the depth of the slits (5) on the back side exceeds the distance (A) of the groove and tongue feather connection (4) to the back side.

2. Furnishing part as in claim number 1, marked by the facts that the single rails (8,9) have different widths and the wider single rail (8) is specified as a furnishing rail which can be mounted by itself.

## Revendications

1. L'élément de revetement profilé pour chambranle de porte en bois naturel, qui dans le sens vertical est divisé par une sorte de rainure profilée (11) en deux baguettes indépendantes (8,9), qui peuvent etre juxtaposèes par un assemblage à rainure et languette et assemblées sur leurs cotès arrières du cotè visible par une attache à languettes en forme de "u" caractérisé
a) par le fait que les baguettes indépendantes (8,9), comportent sur leurs cotés arrières du coté visible des fentes (5) dans lesquelles on peut introduire les languettes (6a) des attaches en acier (6),
b) par le fait que l'assemblage à rainure et languette (4) des baguettes indépendantes se trouve reculée vers leurs cotés arrières
c) par le fait que les fentes (5) sur le coté arrière sont plus profondes que la longueur A de l'assemblage à rainure et languette mesurée à partir du coté arrière.

2. L'elément de revetement d'après la revendication numéro 1 caractérisé par le fait que les baguettes indépendantes (8,9) sont d'une largeur différente et que la baguette plus large (8) est travaillée de telle facon qu'elle puisse etre montée toute seule comme élément de revetement.
